# FASCICULE DE BREVET EUROPEEN

(11) **EP 0 193 687 B1**
(45) Date de publication et mention de la délivrance du brevet: **01.08.1990**
(21) Numéro de dépôt: 85400413.2
(22) Date de dépôt: 05.03.1985
(51) Int. Cl.: A63C 9/20

(54) **Dispositif de retenue d'une chaussure à un ski**
Rückhaltevorrichtung für einen Schuh auf einem Ski
Restraining device for a shoe at a ski

(43) Date de publication de la demande: 10.09.1986
(73) Titulaire: SALOMON S.A., 74370 Pringy (FR)
(72) Inventeur: Arnulf, Paul, f-74540 Alby-sur-Chéran (FR); Dunand, Josiane, F-74000 Cran-Gevrier (FR); Gasquet, Denis, F-74000 Annecy (FR)

(56) Documents cités:
- DE-A- 2 707 626
- DE-A- 2 714 990
- FR-A- 1 032 305
- US-A- 4 049 291

## Description

La présente invention concerne une fixation de ski et en particulier les moyens d'énergie de celle-ci et les organes de commande destinés à mettre en oeuvre lesdites fixations en position active de retenue et/ou inactive de libération d'une extrémité de chaussure.

La plupart des fixations de ski connues comportent un verrou pivotant dont une partie coopère avec la chaussure, par exemple son extrémité, tandis qu'une autre partie est soumise à l'action d'un système élastique, un organe de commande associée audit système élastique et au verrou, étant apte à mettre la fixation en position active de retenue et/ou inactive de libération de ladite extrémité de chaussure. Une telle fixation est connue par ex. par le FR 2 447 731 dans lequel le système élastique est un système à genouillère. Le FR 2 497 674 montre une fixation à peu près similaire, de type automatique, comportant deux systèmes élastiques.

Dans la demande de brevet allemand n° 26 51 562 par exemple, l'organe de commande est constitué par un levier pivoté sur le même axe que le verrou et relié cinématiquement au système élastique. Un tel agencement de l'organe de commande et du système élastique se révèle compliqué du fait du nombre important de pièces le constituant (galet presser, axe de guidage, levier, ressort, etc...), et donc d'un coût de fabrication élevé.

Dans d'autres fixations telles que celle décrite dans le brevet allemand n° 807 789, le verrou est obtenu dans un matériau déformable élastiquement pour constituer à la fois le verrou proprement dit et le moyen d'énergie de la fixation; un levier pivoté à distance du verrou comporte un doigt de pression destiné à venir s'appuyer sur une rampe dudit verrou en position active de retenue pour forcer ce dernier à s'appliquer sur l'extrémité de la chaussure. La réalisation du verrou d'une telle fixation est toutefois difficile à définir car celui-ci doit être obtenu d'une part avec un profil d'accrochage sensiblement correspondant à celui de l'extrémité de la semelle de chaussure et d'autre part, avec une zone ou partie déformable permettant son verrouillage élastique sans pour autant autoriser le déplacement relatif de la semelle de chaussure par rapport au ski. En outre, pour mettre la fixation en position inactive, il est nécessaire de libérer le verrou de l'action du levier.

Encore tel que dans le brevet autrichien n° 171 853, le verrou peut être prévu que pour agripper l'extrémité de la semelle de chaussure et c'est le levier de commande qui comporte un système élastique. Dans cet exemple, nous avons à nouveau un nombre relativement important de pièces mises en oeuvre et la mise en position inactive du verrou nécessite de libérer toute l'énergie du système élastique, laquelle énergie devra être entièrement restituée lors de l'opération du chaussage.

Enfin, pour citer les fixations de ski destinées plus précisément à retenir l'extrémité avant d'une chaussure de ski, le brevet français n° 2 355 532 décrit un ensemble constitué par une pièce d'appui destinée à recevoir une partie d'accrochage de la semelle de chaussure, un système élastique articulé sur le ski et un verrou pivotant autour d'un axe solidaire dudit système élastique. Ce type de fixation est pourvu d'un organe de commande constitué par un prolongement du verrou ménagé sensiblement du côté opposé à celui destiné à venir contre la partie d'accrochage de chausseure. Une telle réalisation présente l'inconvénient de libérer le verrou de toute l'action du système élastique, en position inactive.

La fixation de ski, objet de l'invention, se propose de remédier à ces inconvénients de manière simple et efficace. Ce but est attéint en réalisant un système élastique composé d'un ressort dont une partie coopère avec le verrou, tandis qu'une autre partie constitue l'organe de commande, l'ensemble verrou-ressort étant agencé cinématiquement pour fonctionner comme une articulation à genouillère dans laquelle le ressort reste sous une certaine tension pour l'une et l'autre des positions active et inactive dudit verrou. Conformément à l'invention, la fixation de ski de fond pour retenir une chaussure sur un ski comprend un verrou mobile apte à coopérer avec une partie associée de la chaussure pour le verrouillage de celle-ci sur le ski, un levier de commande ou de déverrouillage du verrou pour déplacer celui-ci d'une position de verrouillage stable à une position de déverrouillage stable et un système élastique sollicitant le verrou en position de verrouillage, et constituant un système à genouillère, et est caractérisée en ce que le système élastique (9) comprend une partie d'actionnement coopérant avec le verrou et constituant avec celui-ci le système à genouillère, et en ce que le système élastique sert également de levier de commande du verrou.

Selon un premier mode de réalisation de l'invention, la fixation comporte un verrou mobile disposé pivotant par rapport au ski autour d'un premier axe, et un système élastique constitué par un étrier ressort en forme de U dont les deux brins latéraux sont disposés pivotants par rapport au ski autour d'un deuxième axe sensiblement parallèle à la partie médiane du U; cette partie médiane est pliée de manière d'une part, à être déformable élastiquement en prenant appui sur une rampe d'actionnement ménagée sur le verrou et d'autre part, à présenter une partie préhen- sible permettant de faire pivoter le ressort autour de son axe et donc de déplacer son point d'actionnement sur la rampe du verrou. L'ensemble verrou-ressort est agencé cinématiquement pour fonctionner comme une articulation à genouillère, dont l'axe de pivotement du verrou, celui du ressort et le point d'actionnement de ce dernier constituent les pivots; il suffit ainsi de déplacer le point d'actionnement du ressort sur la rampe du verrou au-delà du plan défini par l'axe de pivotement dudit verrou et de l'axe de pivotement du ressort pour que l'action élastique dudit ressort tende à faire basculer le verrou dans le même sens que le déplacement. Des moyens de butée sont avantageusement disposés de part et d'autre du verrou pour déterminer les limites extrêmes de pivotement de ce dernier dans l'une et l'autre des positions de retenue ou de libération de la semelle de chaussure.

Selon un mode de réalisation préféré, la fixation est du type de celle décrite dans notre demande de brevet européen déposée ce jour, et est plus spécialement conçue comme une fixation destinée à relier l'extrémité avant de la chaussure au ski. Dans ce cas de figure, la partie d'accrochage de la chaussure est constituée par un fer de section circulaire, plié en forme de U dont les brins latéraux sont ancrés dans la partie antérieure de la chaussure tandis qu'une pièce d'appui, liée au ski, est prévue pour recevoir par engagement de haut en bas, ladite partie d'accrochage. Le verrou et le système élastique sont agencés de la même manière que dans la description précédente mais, cette fois, le verrou retient la partie d'accrochage de chaussure sur le ski par l'intermédiaire de la pièce d'appui.

L'invention sera du reste mieux comprise en se reportant à la description qui va suivre en référence aux dessins schématiques annexés donnant, à titre d'exemples, quelques modes de réalisation préférés.
Les figures 1 et 2 sont des vues en perspective d'un ensemble de fixation destiné à relier l'extrémité antérieure d'une chaussure sur un ski et comportant un système élastique conforme à l'invention, lequel, en figure 1, est représenté en position active de retenue de la partie d'accrochage de la chaussure et, en figure 2, est représenté en position inactive de libération de ladite partie d'accrochage.
La figure 3 est une vue en perspective montrant la forme particulière du système élastique.
La figure 4 est une vue en élévation du système élastique représentant un sens de travail de ce dernier.
Les figures 5 et 6 représentent des modes de réalisation du système élastique selon lesquels le système élastique est obtenu à partir d'un seul brin tel que représenté précédemment.
La figure 7 montre une autre possibilité d'articulation d'un système élastique toujours selon l'invention.
La figure 8 est une vue en perspective d'un système élastique réalisé à partir de deux brins assemblés entre eux par une agrafe.
La figure 9 est une vue en coupe selon IX-IX du système élastique de la figure 8 montrant un détail de l'assemblage des brins.
La figure 10 est une vue schématique en élévation, d'un ensemble de fixation destiné à retenir l'extrémité postérieure d'une chaussure sur un ski et pourvu d'un système élastique conforme à l'invention.

Selon un mode préféré de réalisation de l'invention, figures 1 et 2, le système élastique, object de l'invention, est associé à un ensemble de fixation de fond. De manière connue en soi, l'extrémité antérieure (1) de la chaussure (2) est pourvue d'une partie d'accrochage (3) susceptible de s'engager de haut en bas, tel que dans le sens (4) (figure 2), sur une pièce d'appui (5) reliée au ski (6). Un verrou mobile (7) pivotant par rapport au ski autour d'un premier axe (8) et un système élastique (9) constitué par un étrier-ressort, pivotant lui aussi par rapport au ski mais autour d'un deuxième axe (10) et prenant appui sur une rampe d'actionnement (13) dudit verrou, sont agencés cinématiquement pour fonctionner comme une articulation à genouillère; pour cela, l'axe (8) du verrou et l'axe (10) de l'étrier-ressort forment les deux premiers points d'appui de la genouillère, le troisième point d'appui étant constitué par le point d'actionnement (11) d'une proéminence (12) de la partie médiane de l'étrier-ressort (9) sur la rampe (13); seul le point d'actionnement (11) étant prévu mobile en position, il suffit de déplacer la proéminence (12) de l'étrier-ressort (9) sur la rampe (13) au-delà du plan (14) défini par les axes (8) et (10) pour inverser l'articulation à genouillère de l'ensemble de fixation et donc, pour faire passer le verrou (7) de l'une à l'autre de ses positions de retenue (figure 1) et de libération (figure 2). Le système élastique est obtenu, conformément à l'invention, sous la forme d'un étrier-ressort (9) (figures 1, 2, 3 et 4) présentant d'une part, des parties d'accrochage (10) pour sa liaison au ski prévues pour servir d'axe de pivotement, d'autre part, une partie médiane comportant une proéminence (12) en forme de 0 (constitué d'une partie d'actionnement (12) et de deux brins latéraux (120) convergeant vers le haut), destinée à venir s'appliquer sur une zone d'actionnement, telle que la rampe (13) du verrou (7), et enfin, une zone (20) visible en figures 3 et 4, élastiquement déformable située sensiblement dans le prolongement des brins latéraux (15) et de la proéminence (12) du ressort, au-delà de cette dernière. Cette construction particulière de l'étrier-ressort est très avantageuse pour les fixations de ski devant nécessiter un encombrement réduit et un poids minimum, ce qui est le cas notamment des fixations dites de fond, du type de celle des figures 1 et 2; en effet, un tel étrier-ressort (9) constitue à la fois le moyen d'énergie de la fixation, l'un des organes fonctin- nels du système de verrouillage, et l'organe de manoeuvre volontaire de ladite fixation pour l'une et/ou l'autre des positions de retenue et libération de la chaussure. Un autre avantage de réaliser la zone (20) de déformation élastique de l'étrier-ressort (9) au-delà de la proéminence (12) réside dans le fait que l'on dispose d'un certain espace permettant de moduler le ressort selon la forme la plus appropriée à l'action élastique souhaitée sur le verrou (7) autant pour le sens de flexion (tel que selon (22) figure 4, par exemple), la course élastique (23), que pour l'effort. Enfin, on notera que le système élastique ainsi obtenu occupe un volume relativement faible, surtout dans le sens transversal, ce qui autorise son basculement, tel que dans le sens (21), figure 1, vers la surface supérieure du ski (6), simultanément avec la rotation du verrou (7), figure 2. Dans ce premier exemple de réalisation de l'étrier-ressort (9), on s'aperçoit que l'effort élastique est donnée par la résistance à la torsion du brin transversal (24).

Pour obtenir un ressort avec des caractéristiques mécaniques différentes et/ou dont les contraintes élastiques sont plus ou moins sévères, on peut réaliser, figures 5 et 6, des étriers-ressorts (25) et (30) qui travaillent davantage à la flexion grâce à des pliages spécifiques. Ainsi, figure 5, la zone de déformation élastique (26) est caractérisée par un certain enroulement du brin de l'étrier-ressort (25) pour former des spires (27); dans ce cas de figure, la proéminence (28) destinée à s'appliquer élastiquement sur le verrou pourra se déplacer selon une trajectoire tournante, selon (29) par exemple, par flexion des spires (27). En figure 6, l'étrier-ressort (30) comporte une zone de déformation élastique (32) constituée par des enroulements (33) croisées du brin transversal (34) qui forme un "8" dont la base aplatie (31) ou proéminence, est destinée à s'appliquer sur le verrou.

Selon un autre mode de réalisation de l'étrier-ressort (40), figure 7, celui-ci est pivoté transversalement au ski (41) par l'intermédiaire de pièces de retenue telles que des manchons (44), solidarisées de l'extrémité des brins latéraux (45) et pivotées autour d'axes (43) reliés à une pièce support (46). D'autre part, l'étrier-ressort (50) peut être réalisé en deux parties (51) reliées entre elles par un manchon (52) d'assemblage (figures 8 et 9). Dans cet exemple de réalisation, les parties (51) sont liées entre elles dans la zone de défor- matio.n, élastique (53), mais pourraient l'être au niveau de la proéminence (54). Evidemment, les deux parties (51) peuvent être pliées différemment et en particulier avoir leurs extrémités (55) en vis-à-vis plutôt qu'en apposition, tel que représenté. En outre, le manchon (25) d'assemblage peut comporter une partie ou un aménagement favorisant les manipulations du système élastique sur le verrou, par exemple, un prolongement (520) formant levier et représenté en trait mixte à la figure 8.

Il est bien entendu qu'un système élastique conforme à l'invention peut être adapté à d'autres types de fixations; ainsi par exemple, figure 10, la fixation est destinée à retenir l'extrémité postérieure (60) d'une chaussure (61) sur un ski (62). Le verrou (63) est pivoté autour d'un axe transversal (64) et comporte une rampe (65) d'actionnement sur laquelle un étrier-ressort (66), selon l'invention, prend appui par sa proéminence (67). Le ressort (66) est pivoté à distance de l'axe (64) du verrou autour d'un autre axe (68) de telle manière qu'en manoeuvrant ledit ressort dans la position de libération du verrou, tel que dans le sens (69), on dégage la proéminence (67) de la rampe (65) d'actionnement de ce dernier et inversement, pour la position de retenue, selon (70).

Selon d'autres formes de réalisation de l'ensemble de fixation, toujours conformément à l'invention, mais non représentées, une pièce peut être interposée entre la proéminence du ressort et le verrou, et le verrou peut être associé à un moyen d'agrippage tel qu'une mâchoire destinée à coopérer avec la partie d'accrochage ou semelle de la chaussure.

## Revendications

1. Fixation de ski de fond pour retenir une chaussure sur un ski, du type comprenant un verrou mobile (7, 63) apte à coopérer avec une partie associée (3) de la chaussure pour le verrouillage de celle-ci sur le ski, un levier de commande ou de déverrouillage du verrou (7, 63) pour déplacer celui-ci d'une position de verrouillage stable à une position de déverrouillage stable et un système élastique (9, 30, 40, 50) sollicitant le verrou en position de verrouillage, et constituant un système à genouillère, caractérisée en ce que le système élastique (9, 30, 40, 50) comprend une partie d'actionnement (12, 28, 31, 54) coopérant avec le verrou (7, 63) et constituant avec celui-ci le système à genouillère, et en ce que le système élastique (9, 30, 40, 50) sert également de levier de commande du verrou.

2. Fixation selon la revendication 1, caractérisée en ce que le verrou (7, 63) et le système élastique sont articulés sur le ski, les axes respectifs (8; 10, 43) d'articulation de ce verrou et du système élastique sur le ski définissant la ligne de point mort (14) de la genouillère, et en ce que la partie d'actionnement (12, 28, 31, 54, 67) du système élastique coopérant avec le verrou (7, 63) constitue l'axe d'articulation mobile de la genouillère.

3. Fixation selon la revendication 2, caractérisée en ce que la partie d'actionnement (12, 28, 31, 54, 67) du système élastique est montée déplaçable sur le verrou.

4. Fixation selon la revendication 3, caractérisée en ce que le déplacement de la partie d'actionnement du système élastique sur le verrou est limité par deux butées.

5. Fixation selon les revendications 1 à 4, caractérisée en ce que le système élastique (9, 30, 40) a une forme essentiellement plane.

6. Fixation selon les revendications 1 à 5, caractérisée en ce que le système élastique est constitué par un étrier en forme de U articulé par l'extrémité (10, 43, 68) de chacune de ses branches sur le ski, et comportant dans sa partie médiane une proéminence (12, 28, 31, 54, 67) constituant la partie d'actionnement de ce système élastique.

7. Fixation selon la revendication 6, caractérisé par le fait que le verrou mobile (7, 63) est disposé pivotant autour d'un axe transversal (8) parallèle à celui des extrémités (10, 43, 68) de l'étrier-ressort.

8. Fixation selon la revendication 6 ou 7, caractérisé par le fait que la partie médiane de l'étrier-ressort présente une zone flexible (26) constituée par au moins un enroulement formant au moins une spire (27).

9. Fixation selon la revendication 6 ou 7, caractérisé par le fait que la partie médiane de l'étrier-ressort et sa proéminence (12) présentent une zone flexible (20) en forme générale de Ω.

10. Fixation selon la revendication 6 ou 7, caractérisé par le fait que la partie médiane de l'étrier-ressort et sa proéminence (31) présentent une zone flexible (32) en forme générale de "8".

11. Fixation selon l'une quelconque des revendications 6 à 10, caractérisé par le fait que le ressort est réalisé en deux parties (51) reliées entre elles par une pièce d'assemblage (52) dans la zone flexixble (53).

12. Fixation selon la revendication 11, caractérisé par le fait que la pièce d'assemblage (52) comporte un prolongement (520) formant le levier de manoeuvre du système élastique.

13. Fixation selon l'une quelconque des revendications 6 à 12, caractérisé par le fait que les extrémités (10) des brins latéraux de l'étrier-ressort (9, 25, 30, 51, 66) de forme générale en "U" sont repliéessensiblement à 90° pour constituer l'axe de pivotement du système élastique.

14. Fixation selon l'une quelconque des revendications 6 à 12, caractérisé par le fait que les extrémités des brins latéraux (45) de l'étrier-ressort (40) de forme générale en "U" sont pourvues de manchons (44) liés à une pièce support (46) par l'intermédiaire d'axes (43) constituant l'axe de pivotement du système élastique.

## Patentansprüche

1. Langlaufskibindung zum Halten eines Schuhs auf einem Ski mit einem beweglichen Riegel (7, 63), der geeignet ist, mit einem dem Schuh zugeordneten Teil (3) für die Verriegelung des Schuhs auf dem Ski zusammenzuwirken, einem Steuer- oder Entriegelungshebel des Riegels (7, 63), um diesen von einer stabilen Verriegelungsposition in eine stabile Entriegelungsposition zu verschieben, und einem elastischen System (9, 30, 40, 50), welches den Riegel in der Verriegelungsposition belastet, wobei ein Kniehebelsystem gebildet wird, dadurch gekennzeichnet, daß das elastische System (9, 30, 40, 50) ein Betätigungsteil (12, 28, 31, 54) aufweist, welches mit dem Riegel (7, 63) zusammenwirkt und mit diesem das Kniehebelsystem bildet, und daß das elastische System (9, 30, 40, 50) ebenfalls als Steuerhebel des Riegels dient.

2. Bindung nach Anspruch 1, dadurch gekennzeichnet, daß der Riegel (7, 63) und das elastische System am Ski angelenkt sind, wobei die jeweiligen Gelenkachsen (8; 10, 43) dieses Riegels und des elastischen Systems am Ski die Totpunktlinie (14) des Kniehebels bilden, und daß das Betätigungsteil (12, 28, 31, 54, 67) des elastischen Systems, welches mit dem Riegel (7, 63) zusammenwirkt, die bewegliche Gelenkachse des Kniehebels bildet.

3. Bindung nach Anspruch 2, dadurch gekennzeichnet, daß das Betätigungsteil (12, 28, 31, 54, 67) des elastischen Systems verschiebbar am Riegel montiert ist.

4. Bindung nach Anspruch 3, dadurch gekennzeichnet, daß die Verschiebung des Betätigungsteils des elastischen Systems am Riegel durch zwei Anschläge begrenzt ist.

5. Bindung nach den Ansprüchen 1 bis 4, dadurch gekennzeichnet, daß das elastisch.e System (9, 30, 40) eine im wesentlichen ebene Form hat.

6. Bindung nach den Ansprüchen 1 bis 5, dadurch gekennzeichnet, daß das elastische System durch einen U-förmigen Bügel gebildet wird, der jeweils über das Ende (10, 43, 68) seiner Schenkel am Ski angelenkt ist und in seinem mittleren Teil einen Vorsprung (12, 28, 31, 54, 67) aufweist, welcher das Betätigungsteil des elastischen Systems bildet.

7. Bindung nach Anspruch 6, dadurch gekennzeichnet, daß der bewegliche Riegel (7, 63) um eine Querachse (8) schwenkbar angeordnet ist, welche parallel zur Achse der Enden (10, 43, 68) der Bügel-Feder ist.

8. Bindung nach Anspruch 6 oder 7, dadurch gekennzeichnet, daß der mittlere Teil der Bügel-Feder einen biegsamen Bereich (26) aufweist, welcher durch mindestens eine Wicklung gebildet wird, die mindestens eine Windung (27) bildet.

9. Bindung nach Anspruch 6 oder 7, dadurch gekennzeichnet, daß der mittlere Teil der Bügel-Feder und sein Vorsprung (12) einen biegsamen, allgemeinen Q-förmigen Bereich (20) bilden.

10. Bindung nach Anspruch 6 oder 7, dadurch gekennzeichnet, daß der mittlere Teil der Bügel-Feder und sein Vorsprung (31) einen biegsamen, im allgemeinen "8"-förmigen Bereich (32) bilden.

11. Bindung nach einem der Ansprüche 6 bis 10, dadurch gekennzeichnet, daß die Feder aus zwei Teilen (51) besteht, welche untereinander durch ein Verbindungsstück (52) in dem flexiblen Bereich (53) verbunden sind.

12. Bindung nach Anspruch 11, dadurch gekennzeichnet, daß das Verbindungsstück (52) eine Verlängerung (520) aufweist, welche den Betätigungshebel des elastischen Systems bildet.

13. Bindung nach einem der Ansprüche 6 bis 12, dadurch gekennzeichnet, daß die Enden (10) der seitlichen Schenkel der U-förmigen Bügel-Feder (9, 25, 30, 51, 66) um 90° umgebogen sind, um die Schwenkachse des elastischen Systems zu bilden.

14. Bindung nach einem der Ansprüche 6 bis 12, dadurch gekennzeichnet, daß die Enden der seitlichen Schenkel (45) der U-förmigen Bügel-Feder (40) mit Manschetten (44) versehen sind, welche mit einem Trägerelement (46) unter Zwischenschaltung von Achsen (43) verbunden sind, welche die Schwenkachse des elastischen Systems bilden.

## Claims

1. A cross-country binding for retaining a shoe on a ski, of the type comprising a movable lock (7, 63) adapted to cooperate with an associated portion (3) of the shoe for the locking thereof on the ski, a control or unlocking lever of the lock (7, 63) for displacing it into a stable locking position having a stable unlocking position and an elastic system (9, 30, 40, 50) biasing the lock of the lock position, and constituting a toggle-joint system, characterized in that the elastic system (9, 30, 40, 50) comprises an activation portion (12,28,31,54) cooperating with the lock (7, 63) and constituting therewith the toggle-joint system, and in that the elastic system (9, 30, 40, 50) likewise serves as a control lever of the lock.

2. A binding according to claim 1, characterized in that the lock (7, 63) and the elastic system are journalled on the ski, the respective journal axes (8,10, 43) of this lock and of the elastic system on the ski defining the dead point line (14) of the toggle-joint, and in that the activation portion (12, 28, 31, 54, 67) of the elastic system cooperating with the lock (7, 63) constitutes the movable journal axis of the toggle-joint.

3. Binding according to claim 2, characterized in that the activation portion (12, 28, 31, 54, 67) of the elastic system is displaceably mounted on the lock.

4. Binding according to claim 3, characterized in that the displacement of the activation portion of the elastic system on the lock is limited by two abutments.

5. Binding according to claims 1-4, characterized in that the elastic system (9, 30, 40) has an essentially planar shape.

6. Binding according to claims 1-5, characterized in that the elastic system is constituted by a U-shaped stirrup journalled at the end (10, 43, 68) of each of its arm on the ski, and comprising in its median portion a projection (12, 28, 31, 54, 67) constituting the activation portion of this elastic system.

7. Binding according to claim 6, characterized in that the movable lock (7, 63) is pivotably mounted around a transverse axis (8) parallel to that of the ends (10, 43, 68) of the spring-stirrup.

8. Binding according to claim 6 or 7, characterized in that the median portion of the spring-stirrup has a flexible zone (26) constituted by at least one winding forming at least one spiral (27).

9. A binding according to claim 6 or 7, characterized in that the median portion of the spring-stirrup and its projection (12) has a flexible zone (20) in the general form of an omega.

10. Binding according to claim 6 or 7, characterized in that the median portion of the spring-stirrup and its projection (31) have a flexible zone (32) in the general form of an "8".

11. Binding according to any one of claims 6-10, characterized in that the spring is formed of two portions (51) connected to one another by an assembly element (52) in the flexible zone (53).

12. Binding according to claim 11, characterized in that the assembly element (52) comprises an extension (520) forming the manipulation lever of the elastic system.

13. Binding according to any one of claims 6-12, characterized in that the ends (10) of the lateral portions of the spring-stirrup (9, 25, 30, 51, 66) generally having a "U" shape are folded substantially at 90° to constitute the pivot axis of the elastic system.

14. Binding according to any one of claims 6-12, characterized in that the ends of the lateral portions (45) of the spring-stirrup (40) generally having a "U" shape are provided with cuffs (44) connected to a support element (46) by means of axes (42) constituting the pivot axis of the elastic system.
